# EUROPÄISCHE PATENTSCHRIFT

(11) **EP 0 796 035 B1**
(45) Veröffentlichungstag und Bekanntmachung des Hinweises auf die Patenterteilung: **02.10.2002**
(21) Anmeldenummer: 96103810.6
(22) Anmeldetag: 11.03.1996
(51) Int. Cl.: H04R 25/00

(54) **Digitales Hörgerät mit Prozessorüberwachung**
Digital hearing-aid with processor supervision
Prothèse acoustique numérique avec supervision du processeur

(43) Veröffentlichungstag der Anmeldung: 17.09.1997
(73) Patentinhaber: Siemens Audiologische Technik GmbH, 91058 Erlangen (DE)
(72) Erfinder: Husung, Kunibert, Dipl.-Ing., D-91052 Erlangen (DE); Meyer, Wolfram, Dipl.-Ing.(FH), D-91096 Möhrendorf (DE); Zoels, Fred, Dipl.-Ing.(FH), D-90592 Altenthann (DE)
(74) Vertreter: Berg, Peter

(56) Entgegenhaltungen:
- EP-A- 0 527 719
- CH-A- 680 249
- DE-A- 4 206 084
- FR-A- 2 536 878

## Beschreibung

Die Erfindung betrifft ein digitales Hörgerät nach dem Oberbegriff des Patentanspruchs 1. Außerdem betrifft die Erfindung ein Verfahren zum Betrieb eines digitalen Hörgeräts nach dem Oberbegriff des Patentanspruchs 7.

Beim Betrieb eines digitalen Hörgeräts wird das jeweils benötigte Programm zur Signalverarbeitung im Prozessor des digitalen Hörgeräts geladen und danach gesteuert über einen Programmzähler ausgeführt. Abhängig von den jeweiligen Funktionsbedingungen des digitalen Hörgeräts oder den Umgebungsbedingungen, in denen das digitale Hörgerät betrieben wird, kann es zu Störungen beim Ablauf des geladenen Programms kommen. Derartige Programmfehler können z.B. durch statische Entladungsvorgänge oder durch starke elektromagnetische Felder (z.B. in der Nähe von GSM-Telefonen) auftreten.

Der Benutzer des Hörgerätes ist nun im allgemeinen gezwungen, das Hörgerät aus- und wieder anzuschalten und somit eine Initialisierung des Hörgeräts und ein erneutes Laden des abgebrochenen Programms zu bewirken. Es entstehen für den Benutzer des Hörgeräts unter Umständen erhebliche und störende Ausfallzeiten, in denen der Benutzer das eigene Hörgerät manuell wieder aktivieren muß und gegebenenfalls sogar abgelenkt wird, so daß er einer erhöhten Unfallgefahr ausgesetzt wird. Die Unterbrechung der Signalübertragung wird vom Benutzer als störend empfunden. Die Fehlfunktion könnte außerdem schädliche Pegel am Ausgang des Hörgerätes verursachen, falls sie nicht rechtzeitig erkannt wird.

Aus der CH-A 680 249 geht ein ferngesteuertes Hörgerät hervor, das einen eigentlichen, am bzw. im Ohr getragenen Hörapparat und einen Handsender als Bediengerät aufweist. Der Hörapparat enthält elektronische Empfangs-, Regel- und Verstärkerbausteine und das Bediengerät ist mit einer Schaltung ausgerüstet, mit welcher periodisch Kontrollsignale erzeugt und ausgesendet werden, welche vom Handapparat empfangen und verarbeitet werden, wobei bei fehlendem bzw. ausbleibendem Empfang dieser Kontrollsignale im Hörapparat ein Alarmsignal ausgelöst wird.

Aus der FR-A-2 536 878 ist eine Wiederanlaufschaltung für einen Prozessor bekannt, welche ein vorschriftsmäßig abgegebenes Prozessor-Signal verfolgt und automatisch ein Wiederanlauf-Signal für den Prozessor erzeugt, sobald die Frequenz des Prozessor-Signals sich ändert.

Der Erfindung liegt die Aufgabe zugrunde, ein digitales Hörgerät sowie ein Verfahren zum Betrieb eines digitalen Hörgerätes anzubieten, welche einen zeitweiligen Ausfall des digitalen Hörgeräts bei Störung des Programmablaufs vermeiden.

Die Aufgabe wird für das digitale Hörgerät erfindungsgemäß durch den kennzeichnenden Teil des Patentanspruchs 1 in Verbindung mit dem Oberbegriff gelöst. Vorteilhafte Ausführungsformen sind in den Unteransprüchen 2-6 realisiert.

Die Aufgabenlösung erfolgt für das Verfahren durch die Merkmale des kennzeichnenden Teil des Patentanspruchs 7 in Verbindung mit dem Oberbegriff.

Erfindungsgemäß besitzt das digitale Hörgerät zum einen ein Überwachungselement zur Feststellung eines Ausfalls oder einer Störung des Ablaufprogramms und zum anderen ein Aktivierungselement, welches bei festgestelltem Ausfall oder Störung des Ablaufprogramms einen automatischen Neustart des Ablaufprogramms bewirkt.

Nach erfolgter Störung und Abbruch des gerade geladenen und ablaufenden Programms wird dieser Ausfall durch das Überwachungselement festgestellt und es wird nach Absetzen eines Signals an das Aktivierungselement automatisch - ohne manuelles Hinzutun und notwendige Reaktion des Benutzers - ein Neustart und ein erneutes Laden des Programms bewirkt.

Dies kann derart rasch erfolgen, daß die aufgetretene Störung und Störungsbeseitigung vom Benutzer nicht bemerkt wird oder wenn überhaupt nur für kurze Zeit wahrgenommen wird.

Es ist nicht mehr notwendig, daß der Benutzer zur Reaktivierung manuelle Ein-/Ausschaltvorgänge vornehmen muß. Vielmehr kann er sich weiterhin mit ungeminderter Aufmerksamkeit seiner Umgebung widmen und ist (beispielsweise beim Auto fahren oder als Fußgänger im Straßenverkehr selbst) bei einem Programmabbruch des Hörgeräts nicht mehr unfallgefährdet.

Das erfindungsgemäße Hörgerät weist somit auch bei Programmstörung einen erhöhten Bedienungskomfort auf und erhöht die Sicherheit beim Tragen eines Hörgeräts.

In einer vorteilhaften Ausführungsform stellt die Überwachungselement nicht nur eine Störung des Programmablaufs fest, sondern überwacht auch Schwankungen der Versorgungsspannung und führt gegebenenfalls - bei Abfall der Versorgungsspannung unter einen einstellbaren Grenzwert - ebenfalls eine erneute Ladung des Programms durch.

Generell können Überwachungselement und Aktivierungselement als separate Bauteile aber auch als Kombinationsbauteil ausgeführt werden.

Bei einer Ausführungsform der Erfindung ist ein Digitalzähler vorgesehen, der mit der Einheit zur Ein-/Ausgabe von Daten, einem Taktgeber und dem Prozessor des digitalen Hörgeräts verbunden ist.

Bei einer weiteren Ausführungsform der Erfindung ist eine monostabile Kippstufe vorgesehen, die mit der Einheit zur Ein-/Ausgabe von Daten sowie dem Prozessor verbunden ist.

Vorteilhaft ist zwischen der monostabilen Kippstufe und der Einheit zur Ein-/Ausgabe von Daten ein Treiberelement vorgesehen, wodurch die monostabile Kippstufe indirekt angesteuert wird.

Darüber hinaus sieht eine weitere vorteilhafte Ausführungsform der Erfindung ein Schmitt-Trigger-Element vor, welches der monostabilen Kippstufe nach und dem Prozessor vorgeschaltet ist. Hierdurch wird das analoge Ausgangssignal der monostabilen Kippstufe in diskrete "1"- bzw. "O"-signale zur Steuerung des Prozessors umgewandelt.

Nach Patentanspruch 8 weist ein erfindungsgemäßes Verfahren, welches einen Digitalzähler verwendet, die Verfahrensschritten a) - e) auf. Während dieser Verfahrensschritte ist bei ungestörtem Programmablauf ein periodisches Zurücksetzen des Digitalzählers vorgesehen. Beim Auftreten einer Programmstörung wird der Digitalzähler nicht zurückgesetzt und läuft über.

Als nächstfolgender Verfahrensschritt wird bei einer derartigen Programmstörung vom Digitalzähler ein Signal an den Prozessor des Hörgeräts abgesetzt, wodurch eine erneute Ladung des Programms in den jeweiligen Prozessorspeicher erfolgt und damit der Programmablauf nochmals von vorne beginnt.

Danach wird der (übergelaufene) Digitalzähler zurückgesetzt und bei im folgenden ungestörten Programmablauf immer wieder automatisch und periodisch durch in den Programmablauf integrierte Signale zurückgesetzt.

In einer vorteilhaften Verfahrensvariante nach Patentanspruch 9 werden die Verfahrensschritte a) - e) nach Patentanspruch 8 auch bei einer zeitweisen Unterschreitung eines Versorgungsspannungsgrenzwertes durch die Versorgungsspannung des Hörgeräts durchgeführt.

Eine derartige unerwünschte Absenkung des Versorgungsspannungsgrenzwertes wird beispielhaft für eine vorübergehende unerwünschte Veränderung sonstigen Betriebsparametern des Hörgeräts angeführt.

Weitere Kenngrößen (z.B. Funktionstüchtigkeit einzelner elektronischer Bauteile des Hörgeräts) können ebenfalls überwacht werden.

Durch die in den Patentansprüchen 10 und 11 vorgeschlagene Einstellbarkeit der Zählfrequenz sowie des Zählintervalls des Digitalzählers kann dessen Ansprechempfindlichkeit verändert werden, so daß z.B. extrem kurzzeitige, unter Umständen sich selbstbehebende Funktionsstörungen vom Digitalzähler nicht erfaßt werden.

Die periodische Rücksetzung des Digitalzählers bei ungestörtem Programmablauf geschieht vorteilhafterweise nach Anspruch 12 durch ein periodisches Rücksetzsignal der Einheit zur Ein-/Ausgabe von Daten oder des Prozessors des digitalen Hörgeräts.

Bei einer Programmstörung bleibt nun dieses periodisches Rücksetzsignal aus, so daß ein Überlauf des Digitalzählers mit den beschriebenen Folgereaktionen stattfindet.

Das erfindungsgemäße Verfahren zur Prozeßüberwachung nach Patentanspruch 13 bedient sich in seiner Realisierung einer monostabilen Kippstufe. Letztere wird bei normalem Programmablauf periodisch getriggert, also aktiviert.

Nach einem einstellbaren Zeitintervall fällt die monostabile Kippstufe bei einem Programmfehler in ihren deaktivierten Zustand zurück und erzeugt einen Reset-Impuls.

Die Unteransprüche 14 - 16 zu Verfahrensanspruch 13 umfaßen Realisierungen der Verfahrensschritte nach Patentanspruch 13 mit bereits in vorhergehenden Patentansprüchen vorgestellten Schaltungselementen.

In den Verfahrensansprüchen 17 und 18 ist in vorteilhaften Ausführungsformen vorgesehen, die jeweiligen Ursachen der Programmablaufstörungen (wie etwa der Abfall der Versorgungsspannung unter einem Grenzwert) festzustellen und über Informationselemente sichtbar zu machen.

Letzteres kann auch durch ein Einspielen der jeweiligen mit den Störungsursachen in Zusammenhang stehenden Signale in einen (abfragbaren) Speicher des Prozessors geschehen.

Auch weitere mit den Programmstörungen in Zusammenhang stehende Daten (z.B. Zeitpunkte des Auftretens, zeitliche Häufigkeit sowie sonstige statistische Kennwerte) können ermittelt und dem Benutzer oder Servicepersonal zur Beseitigung einer mehrmals auftretenden Störung als wertvolle Hilfsinformation zur Verfügung gestellt werden.

Die Erfindung ist anhand von Ausführungsbeispielen in den Zeichnungsfiguren näher erläutert. Es zeigen:
- FIG 1: ein schematisches Schaltbild eines digitalen Hörgeräts,
- FIG 2: eine Abwandlung von FIG 1 mit einem Digitalzähler sowie
- FIG 3: eine weitere Abwandlung von FIG 1 mit einer monostabilen Kippstufe.

FIG 1 zeigt einen über einen Taktgeber 5 getakteten Prozessor 6, welcher die jeweils aufgerufenen Programme zur Signalverarbeitung in den Programmspeicher 10 lädt. Dieser verarbeitet die Signale und gibt Signaldaten an die Einheit 4 zur Ein-/Ausgabe von Daten weiter.

Letztere Einheit 4 steht mit dem Prozessor 6 in Verbindung, aber auch mit dem Überwachungselement 1. Das Überwachungselement 1 stellt nun fest, falls beim Ablauf des im Programmspeicher 10 geladenen Programms eine Störung auftritt und gibt daraufhin ein Signal an das Aktivierungselement 2 ab, welches wiederum mit dem Prozessor 6 in Verbindung steht und ein automatisches Neuladen des Programms und einen erneuten Start des Programms im Programmspeicher 10 bewirkt, ohne daß eine manuelle Einflußnahme des Benutzers notwendig ist.

Anstelle des Überwaschungselementes 1 und des Aktivierungselements 2 wird vorteilhafterweise ein Digitalzähler 3 (vgl. FIG 2) verwendet werden, welcher ebenfalls wie das Überwachungselement 1 und das Aktivierungselement 2 mit der Einheit 4 zur Ein-/Ausgabe von Daten und den Prozessor 6 in Verbindung steht und außerdem durch einen Taktgeber 5 getaktet wird.

Der Digitalzähler 3 zählt nun mit einstellbarer Zählfrequenz und einstellbarem Zählintervall und wird bei ungestörtem Programmablauf immer wieder durch von Einheit 4 ausgesendetes ein Reset-Bit, ausgehend von Einheit 4, zurückgesetzt.

Falls ein derartiges Reset-Bit aufgrund einer Programmstörung von der Einheit 4 nicht mehr bereitgestellt wird, tritt nun der Überlauf des Digitalzählers 3 auf, wodurch ein Signal an den Prozessor 6 abgesetzt wird und ein Neuladen des Programms in dem Programmspeicher 10 mit einem erneuten Start des Programms bewirkt wird.

Nach FIG 3 können das in FIG 1 abgebildete Überwachungselement 1 sowie Aktivierungselement 2 auch durch eine monostabile Kippstufe 7 realisiert werden, welche im wesentlichen aus einem Widerstand 11 und einem Kondensator 12 (also RC-Glied) und einem Schmitt-Trigger-Element 9 besteht.

In der Abbildung nach FIG 3 wird die monostabile Kippstufe 7 über ein Treiberelement 8 angesteuert, und zwar nur dann, wenn von der Einheit 4 ein Signal an das Treiberelement 8 abgesetzt wird, welches anzeigt, daß ein Programmablauf stattfindet. Sodann wird die monostabile Kippstufe 7 getriggert und es wird verhindert, daß ein Signal an den Prozessor 6 abgesetzt, wird, wodurch ein Neuladen und ein erneuter Start des Programms bewirkt werden. Bei Programmfehlern wird das Monoflop nicht mehr getriggert, so daß ein Reset ausgelöst und das Programm neu geladen wird.

## Patentansprüche

1. Digitales Hörgerät mit einem Prozessor, einem Programmspeicher zum Laden von Ablaufprogrammen zur Steuerung der Signalverarbeitung und einer Einheit zur Ein-/Ausgabe von Daten, **gekennzeichnet durch** folgende Merkmale:
- ein Überwachungselement (1) zur Feststellung eines Ausfalls oder einer Störung des geladenen Ablaufprogramms sowie
- ein Aktivierungselement (2) zur automatischen Durchführung eines Neustarts des Ablaufprogramms bei **durch** das Überwachungselement (1) festgestelltem Ausfall oder Störung.

2. Digitales Hörgerät nach Anspruch 1,
**dadurch gekennzeichnet, daß** das Überwachungselement (1) auch zur Überwachung der Versorgungsspannung des Hörgeräts dient.

3. Digitales Hörgerät nach einem der Ansprüche 1 oder 2, **dadurch gekennzeichnet, daß** ein Digitalzähler (3) vorgesehen ist, der mit der Einheit (4) zur Ein-/Ausgabe von Daten, einem Taktgeber (5) und dem Prozessor (6) verbunden ist.

4. Digitales Hörgerät nach einem der Ansprüche 1 bis 3, **dadurch gekennzeichnet, daß** eine monostabile Kippstufe (7) vorgesehen ist, welche mit der Einheit (4) zur Ein-/Ausgabe von Daten und dem Prozessor (6) des Hörgeräts verbunden ist.

5. Digitales Hörgerät nach Anspruch 4, **dadurch gekennzeichnet, daß** zwischen der monostabilen Kippstufe (7) und der Einheit (4) zur Ein-/Ausgabe von Daten ein Treiberelement (8) vorgesehen ist.

6. Digitales Hörgerät nach Anspruch 4 oder 5, **dadurch gekennzeichnet, daß** zwischen der monostabilen Kippstufe (7) und dem Prozessor (6) ein Schmitt-Trigger-Element (9) vorgesehen ist.

7. Verfahren zum Betrieb eines digitalen Hörgerätes nach einem der Ansprüche 1 bis 6, mit einem Prozessor, einem Programmspeicher zum Laden von Ablaufprogrammen zur Steuerung der Signalverarbeitung und einer Einheit zur Ein-/Ausgabe von Daten,
**gekennzeichnet durch** folgende Verfahrensschritte:
- Feststellen eines Ausfalls oder einer Störung eines geladenen Ablaufprogramms sowie
- automatische Durchführung eines Neustarts des Ablaufprogramms bei einem festgestellten Ausfall oder einer festgestellten Störung.

8. Verfahren nach Anspruch 7,
**gekennzeichnet durch** folgende Verfahrensschritte:
a) periodisches Zurücksetzen eines Digitalzählers (3) bei Programmablauf ohne Ausfall und Störung,
b) bei Ausfall und Störung des Programmablaufs Ausbleiben des Zurücksetzens des Digitalzählers (3) und resultierender Überlauf des Digitalzählers (3),
c) Absetzen eines Signals vom Digitalzähler (3) an den Prozessor (6) des Hörgeräts zum Neustart des Ablaufprogramms,
d) Zurücksetzen des Digitalzählers (3),
e) weiter mit Verfahrensschritt a).

9. Verfahren nach Anspruch 8,
**dadurch gekennzeichnet, daß** die Verfahrensschritte a) - e) auch bei zeitweiser Unterschreitung eines Versorgungsspannungsgrenzwertes durch die Versorgungsspannung des Hörgeräts durchgeführt werden.

10. Verfahren nach einem der Ansprüche 8 oder 9,
**dadurch gekennzeichnet, daß** die Zählfrequenz des Digitalzählers (3) variiert wird.

11. Verfahren nach einem der Ansprüche 8 - 10,
**dadurch gekennzeichnet, daß** das Zählintervall des Digitalzählers (3) variiert wird.

12. Verfahren nach einem der Ansprüche 8 - 11,
**dadurch gekennzeichnet, daß** der Digitalzähler (3) bei Programmablauf ohne Ausfall oder Störung durch ein periodisches Signal der Einheit (4) zur Ein-/Ausgabe von Daten oder ein periodisches Signal des Prozessors (6) zurückgesetzt wird.

13. Verfahren nach Anspruch 7,
**gekennzeichnet durch** folgende Verfahrensschritte:
a) Triggern einer monostabilen Kippstufe (7) bei normalem Programmablauf,
b) Ausbleiben des Triggersignals bei Programmfehlern bei einer Störung oder einem Ausfall des Programmablaufs sowie
c) Absetzen eines Signals von der monostabilen Kippstufe (7) an den Prozessor (6) zum Neustart des Ablaufprogramms.

14. Verfahren nach Anspruch 13,
**dadurch gekennzeichnet, daß** die monostabile Kippstufe (7) über ein Treiberelement (8) getriggert wird.

15. Verfahren nach einem der Ansprüche 13 oder 14,
**dadurch gekennzeichnet, daß** die monostabile Kippstufe (7) ein Signal über ein Schmitt-Trigger-Element (9) an den Prozessor (6) absetzt.

16. Verfahren nach einem der Ansprüche 13 - 15,
**dadurch gekennzeichnet, daß** die monostabile Kippstufe (7) durch ein Signal der Einheit (4) zur Ein-/Ausgabe von Daten oder ein Signal des Prozessors (6) getriggert wird.

17. Verfahren nach einem der Ansprüche 8 - 16,
**dadurch gekennzeichnet, daß** die Ursache(n) der Störung oder des Ausfalls des Programmablaufs festgestellt wird (werden).

18. Verfahren nach Anspruch 17,
**dadurch gekennzeichnet, daß** die Ursache(n) über Informationselemente angezeigt werden oder im Speicher des Prozessors (6) abgelegt und aus diesem auslesbar sind.

## Claims

1. Digital hearing aid with a processor, a program memory for loading executive programs to control signal processing and a unit for input/output of data, **characterised by** the following features:
- monitoring means (1) for detecting a failure or a fault in the loaded executive program, and
- activation means (2) for automatically restarting the executive program upon detection of a failure or fault by the monitoring means (1).

2. Digital hearing aid according to Claim 1, **characterised in that** the monitoring means (1) is also used to monitor the supply voltage of the hearing aid.

3. Digital hearing aid according to one of Claims 1 or 2, **characterised in that** a digital counter (3) is provided which is connected to the unit (4) for input/output of data, to a clock-pulse generator (5) and to the processor (6).

4. Digital hearing aid according to one of Claims 1 to 3, **characterised in that** a monostable flip-flop (7) is provided which is connected to the unit (4) for input/output of data and to the processor (6) of the hearing aid.

5. Digital hearing aid according to Claim 4, **characterised in that** a driver element (8) is provided between the monostable flip-flop (7) and the unit (4) for input/output of data.

6. Digital hearing aid according to Claim 4 or 5, **characterised in that** a Schmitt trigger element (9) is provided between the monostable flip-flop (7) and the processor (6).

7. Method for operating a digital hearing aid according to one of Claims 1 to 6, with a processor, a program memory for loading executive programs to control signal processing and a unit for input/output of data, **characterised by** the following process steps:
- detecting a failure or a fault in a loaded executive program, and
- automatically restarting the executive program when a failure or a fault is detected.

8. Method according to Claim 7, **characterised by** the following process steps:
(a) periodic resetting of a digital counter (3) when the program executes without failure or fault,
(b) suppressing resetting of the digital counter (3) and resulting overflow of the digital counter (3) in the event of failure and fault in the program execution,
(c) supplying a signal from the digital counter (3) to the processor (6) of the hearing aid to restart the said executive program,
(d) resetting the digital counter (3); and
(e) continuing with step (a).

9. Method according to Claim 8, **characterised in that** the process steps a) to e) are also performed when a supply voltage limit value is temporarily undershot by the supply voltage of the hearing aid.

10. Method according to one of Claims 8 or 9, **characterised in that** the counting frequency of the digital counter (3) is varied.

11. Method according to one of Claims 8 to 10, **characterised in that** the counting interval of the digital counter (3) is varied.

12. Method according to one of Claims 8 to 11, **characterised in that** the digital counter (3) is reset when a program executes without failure or fault by a periodic signal from the unit (4) for input/output of data or a periodic signal from the processor (6).

13. Method according to Claim 7, **characterised by** the following process steps:
a) triggering a monostable flip-flop (7) during normal program execution,
b) suppressing the trigger signal in the event of program errors where there is a fault or a failure in the program, and
c) supplying a signal from the monostable flip-flop (7) to the processor (6) to restart the executive program.

14. Method according to Claim 13, **characterised in that** the monostable flip-flop (7) is triggered via a driver element (8).

15. Method according to one of Claims 13 or 14, **characterised in that** the monostable flip-flop (7) supplies a signal to the processor (6) via a Schmitt trigger element (9).

16. Method according to one of Claims 13 to 15, **characterised in that** the monostable flip-flop (7) is triggered by a signal from the unit (4) for input/output of data or a signal from the processor (6).

17. Method according to one of Claims 8 to 16, **characterised in that** the cause(s) of the fault or of the failure of the program execution is/are detected.

18. Method according to Claim 17, **characterised in that** the cause(s) are displayed via information elements or are stored in the memory of the processor (6), from where they can be read.

## Revendications

1. Prothèse auditive numérique comprenant un processeur, une mémoire de programme pour charger des programmes de déroulement en vue de commander le traitement du signal et une unité d'entrée/sortie de données, **caractérisée par** les caractéristiques suivante :
- un élément (1) de contrôle pour constater une défaillance ou un dysfonctionnement du programme de déroulement qui est chargé ainsi que
- un élément (2) d'activation pour effectuer automatiquement un nouveau démarrage du programme de déroulement lorsqu'un défaillance ou un dysfonctionnement a été constaté par l'élément (1) de contrôle.

2. Prothèse auditive numérique suivant la revendication 1, **caractérisée en ce que** l'élément (1) de contrôle sert aussi à contrôler la tension d'alimentation de la prothèse auditive.

3. Prothèse auditive numérique suivant l'une des revendications 1 ou 2, **caractérisée en ce qu'**il est prévu un compteur (3) numérique, qui est relié à l'unité (4) d'entrée/sortie de données, à une horloge (5) et au processeur (6).

4. Prothèse auditive numérique suivant l'une des revendications 1 à 3, **caractérisée en ce qu'**il est prévu un étage (7) de bascule monostable, qui est relié à l'unité (4) d'entrée/sortie de données et au processeur (6) de la prothèse auditive.

5. Prothèse auditive numérique suivant la revendication 4, **caractérisée en ce qu'**il est prévu entre l'étage (7) à bascule monostable et l'unité (4) d'entrée/sortie de données un élément (8) d'attaque.

6. Prothèse auditive numérique suivant la revendication 4 ou 5, **caractérisée en ce qu'**il est prévu entre l'étage (7) à bascule monostable et le processeur (6) un élément (9) à bascule de Schmitt.

7. Procédé pour faire fonctionner une prothèse auditive numérique suivant l'une des revendications 1 à 6, comprenant un processeur, une mémoire de programme pour charger les programmes de déroulement en vue de commander le traitement du signal et une unité d'entrée/sortie de données,
**caractérisé par** les stades de procédé suivants :
- constatation d'une défaillance ou d'un dysfonctionnement d'un programme de déroulement qui a été chargé, ainsi que
- mise en oeuvre automatique d'un nouveau démarrage du programme de déroulement lorsque l'on a constaté une défaillance ou un dysfonctionnement.

8. Procédé suivant la revendication 7,
**caractérisé par** les stades suivants du procédé :
a) remise à zéro périodique d'un compteur (3) numérique lors du déroulement d'un programme sans défaillance ni dysfonctionnement,
b) s'il se produit une défaillance ou un dysfonctionnement du déroulement du programme, non remise à zéro du compteur (3) numérique et dépassement en conséquence de la capacité du compteur (3) numérique,
c) transmission d'un signal du compteur (3) numérique au processeur (6) de la prothèse auditive pour redémarrer le programme de déroulement,
d) remise à zéro du compteur (3) numérique,
e) continuation par le stade a) du procédé.

9. Procédé suivant la revendication 8,
**caractérisé en ce que** l'on effectuer les stades a) à e) du procédé même si la tension d'alimentation de la prothèse auditive passe de temps à autre en-dessous d'une valeur limite de la tension d'alimentation.

10. Procédé suivant l'une des revendications 8 ou 9,
**caractérisé en ce que** l'on fait varier la fréquence de comptage du compteur (3) numérique.

11. Procédé suivant l'une des revendications 8 à 10,
**caractérisé en ce que** l'on fait varier l'intervalle de comptage du compteur (3) numérique.

12. Procédé suivant l'une des revendications 8 à 11,
**caractérisé en ce que** l'on remet à zéro le compteur (3) numérique lorsque le programme se déroule sans défaillance ni dysfonctionnement par un signal périodique de l'unité (4) à l'entrée/sortie de données ou par un signal périodique du processeur (6).

13. Procédé suivant la revendication 7,
**caractérisé par** les stades suivants du procédé :
a) déclenchement d'un étage (7) à bascule monostable lorsque le déroulement du programme est normal,
b) suppression du signal de déclenchement s'il se produit des erreurs de programme lors d'une défaillance ou d'un dysfonctionnement du déroulement du programme, ainsi que
c) envoi d'un signal de l'étage (7) à bascule monostable au processeur (6) pour le redémarrage du programme de déroulement.

14. Procédé suivant la revendication 11,
**caractérisé en ce que** l'étage (7) à bascule monostable est déclenché par un élément (8) d'attaque.

15. Procédé suivant l'une des revendications 13 ou 14,
**caractérisé en ce que** l'étage (7) ) bascule monostable envoie un signal au processeur (6) par l'intermédiaire d'un élément (9) à bascule de Schmitt.

16. Procédé suivant l'une des revendications 13 à 15,
**caractérisé en ce que** l'étage (7) à bascule monostable est déclenché par un signal de l'unité (4) à l'entrée/sortie de données ou par un signal du processeur (6).

17. Procédé suivant l'une des revendications 8 à 16,
**caractérisé en ce que** l'on constate la cause ou les causes de la défaillance ou du dysfonctionnement du déroulement du programme.

18. Procédé suivant la revendication 17,
**caractérisé en ce que** l'on indique la cause ou les causes par des éléments d'information ou on les met en mémoire dans la mémoire du processeur et on peut les y lire.
